# FASCICULE DE BREVET EUROPEEN

(11) **EP 2 204 286 B1**
(45) Date de publication et mention de la délivrance du brevet: **26.08.2015**
(21) Numéro de dépôt: 09290969.6
(22) Date de dépôt: 18.12.2009
(51) Int. Cl.: B41J 2/045, B41M 7/00, B41J 3/407, B41J 11/00

(54) **Dispositif d'impression par jet d'encre d'une composition de vernis pour substrat imprimé**
Ink-Jet-Druckvorrichtung mit einer Zusammensetzung von Lacken für bedruckte Substrate
Device for inkjet printing of a varnish composition for a printed substrate

(30) Priorité: 30.12.2008 FR 0807500
(43) Date de publication de la demande: 07.07.2010
(62) Demande divisionnaire de: 15172414.3
(73) Titulaire: MGI FRANCE, 94200 Ivry sur Seine (FR)
(72) Inventeur: Abergel, Edmond, 75012 Paris (FR)
(74) Mandataire: Debay, Yves

(56) Documents cités:
- EP-A- 1 186 410
- EP-A- 1 621 260
- EP-A- 1 749 670
- US-A- 4 743 924
- US-A- 5 502 467
- US-A1- 2004 189 732
- US-A1- 2004 239 727
- US-A1- 2005 068 353

## Description

La présente invention se rapporte au domaine des machines d'impression par jet d'encre sans contact physique avec un substrat destiné à être recouvert d'une vernis, et plus particulièrement au domaine des dispositif d'impression par une technique piézo-électrique adaptée en fonction du vernis d'impression utilisé.

Au cours d'une impression, une encre est déposée sur la surface d'un substrat, ce substrat pouvant être, par exemple, du papier ou du plastique. Il est alors courant de recouvrir la surface imprimée de ce substrat par une couche de protection. Cette couche de protection complète la fixation de l'image imprimée sur le substrat tout en garantissant la résistance de l'impression contre certaines agressions extérieures comme par exemple des projections, voire la lumière, la chaleur ou l'humidité ou permet de créer des effets visuels différents en imprimant des motifs en vernis dans certaines zones. Le dépôt de cette couche de protection sur le substrat imprimé est généralement effectué en faisant intervenir une impression par Flexographie Offset, Sérigraphie. Le vernis permet aussi de personnaliser le document en faisant apparaître des zones avec des motifs en vernis et d'autres zones sans vernis.

La demande de brevet EP1749670 se rapporte à une machine numérique à jet d'encre pour la pose d'un revêtement avec une viscosité moyenne sur un substrat de revêtement variable grâce à buses formées par des aiguilles creuses mises en vibration par un actionneur piézo-électrique collé sur un résonateur formé par le montage de l'aiguille creuse. La dimension et la forme de la goutte de matière qui se trouve alors déposée sur la surface du substrat est fonction de la durée et de la puissance de l'excitation de l'actionneur. Toutefois un tel dispositif, s'il permet le dépôt de gouttes de vernis avec des viscosités moyennes ou élevées qui sont de l'ordre du millier de centipoises, n'est pas adapté pour assurer une éjection optimale d'un vernis avec une viscosité beaucoup plus faible.

Le document US 2004/189732 concerne un dispositif permettant l'éjection d'un jet d'encre par un actionneur piézo-électrique dont la forme de l'onde voltaïque générée pour éjecter une goutte peut être modifiée à partir d'une sélection de plusieurs modèles d'ondes enregistrés dans un tableau. Cette modification de l'onde voltaïque s'appuie sur la base de paramètres d'une goutte d'encre test précédemment éjectée sur un substrat, ces paramètres étant la masse et la viscosité de la goutte test déposée. Toutefois, un tel dispositif impose comme inconvénient de débuter par un test de dépôt d'un jet d'encre pour que le réglage de l'éjection puisse avoir lieu.

Le document US 2004/239727 enseigne un dispositif à jet d'encre comprenant une tête d'impression pour éjecter un liquide sous la forme de gouttelettes en réponse à une forme d'onde d'éjection. Le dispositif comprend une unité déterminant si une viscosité mesurée d'un liquide contenu dans le réservoir est comprise dans une plage de viscosité permettant au liquide d'être éjecté. Une unité de contrôle permet d'utiliser une forme d'onde d'éjection correspondant à la viscosité mesurée lorsque la viscosité est comprise dans la plage de viscosité permettant au liquide d'être éjecté. L'éjection est empêchée lorsque la viscosité n'est pas comprise dans cette plage. Un tel dispositif ne permet pas une précision très grande dans l'éjection de vernis.

Le document US 2005/068353 concerne un procédé de commande d'une tête d'éjection de gouttelettes. La tête d'éjection comprend des orifices de jet des gouttelettes, des chambres génératrices de pression et un dispositif de pressurisation permettant d'augmenter ou de réduire le volume des chambres génératrices de pression. Le procédé comprend une première étape pour augmenter le volume de la chambre génératrice de pression par le dispositif de pressurisation, une deuxième étape pour diminuer le volume de la chambre génératrice de pression par le dispositif de pressurisation et faire sortir le liquide de l'orifice de jet et une troisième étape pour augmenter le volume de la chambre génératrice de pression par le dispositif de pressurisation et pour séparer le liquide sortant de l'orifice de jet sous forme de gouttelette quand le rapport α/β est égal ou inférieur à 1/3 où α est le diamètre du liquide sortant au voisinage de l'orifice de jet et β est le diamètre maximum du liquide sortant. Le temps de fonctionnement de la deuxième étape est contrôlé en fonction de la viscosité de l'encre : il est plus long quand la viscosité de l'encre est importante et plus court quand la viscosité est faible. Un tel dispositif ne permet pas non plus une précision très grande dans l'éjection de vernis.

La présente invention a pour objectif de palier un ou plusieurs inconvénients de l'art antérieur en fournissant dispositif adapté pour un dépôt optimisé d'une encre de couverture sur la surface d'un substrat indépendamment de sa viscosité et du substrat recouvert.

Cet objectif est atteint grâce à un dispositif d'impression à jet d'encre pour la pose d'un vernis formant un revêtement sur une surface d'un substrat comprenant au moins :
- un magasin d'entrée,
- un magasin de sortie,
- un moyen informatique de gestion des opérations sur chacun des postes de travail,
- un moyen de déplacement du substrat entre les différents postes de travail,
- un moyen de préhension et de transfert du substrat depuis le magasin d'entrée vers le moyen de déplacement et depuis le moyen de déplacement vers le magasin de sortie,
- une pluralité de buses logées dans un module formant une tête d'impression, au moins une des buses étant alimentée par un réservoir contenant du vernis à projeter sur le substrat, chacune des buses étant mise en vibration par un actionneur piézo-électrique de sorte que l'excitation de l'actionneur en durée et en puissance détermine la dimension et la forme de la goutte de vernis,
- un poste de pose pour effectuer la pose du produit dans une zone déterminé du substrat,
caractérisé en ce que l'actionneur piézo-électrique d'au moins une buse est connecté à un dispositif de commande et de régulation de la forme de l'onde voltaïque d'expulsion de la goutte de vernis de la buse en fonction de la viscosité et/ou de la composition du vernis à déposer.

Selon une variante de réalisation de l'invention, le dispositif d'impression à jet d'encre pour la pose d'un vernis est **caractérisé en ce que** la forme de l'onde voltaïque d'expulsion comprend :
- un signal de tension correspondant à l'état d'une buse de vernis au repos,
- un front montant du voltage jusqu'à un plateau formant la phase d'éjection,
- une inversion de polarité de la tension jusqu'à un plateau de durée correspondant à la durée de rechargement de la buse en vernis,
- un front descendant qui assure le retour du signal voltaïque à son niveau de repos.

Selon une particularité de cette variante de réalisation, le dispositif d'impression à jet d'encre pour la pose d'un vernis est **caractérisé en ce que** la durée du plateau du rechargement de la buse en vernis est égale à celle du plateau correspondant à la phase d'éjection du vernis.

Selon une particularité de cette variante de réalisation, le dispositif d'impression à jet d'encre pour la pose d'un vernis est **caractérisé en ce que** le front montant comprend au moins un plateau positionné à une valeur intermédiaire entre la valeur du signal voltaïque de repos et la valeur du signal au niveau du plateau d'éjection, ce plateau avec une valeur intermédiaire correspondant à la préparation de l'éjection.

Selon une autre particularité de cette variante de réalisation, le dispositif d'impression à jet d'encre pour la pose d'un vernis est **caractérisé en ce que** le front montant présente une progression croissante et continue.

Selon une autre particularité de cette variante de réalisation, le dispositif d'impression à jet d'encre pour la pose d'un vernis est **caractérisé en ce que** la valeur et/ou la durée d'au moins un plateau et/ou la forme de l'onde voltaïque est prédéfinie et mise en corrélation avec au moins un type de vernis identifié dans au moins un moyen de mémorisation connecté au dispositif de contrôle et de régulation de la forme de l'onde voltaïque d'expulsion de la goutte de vernis de la buse, permettant la sélection des informations correspondant au type de vernis.

Selon une autre variante de réalisation de l'invention, le dispositif d'impression à jet d'encre pour la pose d'un vernis est **caractérisé en ce qu**'au moins une buse du dispositif intègre une résistance chauffante connectée à un dispositif de contrôle de la viscosité de la goutte de vernis dans la buse, le dispositif de contrôle intégrant un moyen de commande et de régulation de la température de la goutte de vernis dans la buse.

Selon une particularité de cette variante de réalisation, le dispositif d'impression à jet d'encre pour la pose d'un vernis est **caractérisé en ce que** le dispositif de contrôle de la viscosité de la goutte est connecté à un moyen de mémoire intégrant au moins une base de donnée corrélant au moins une température prédéfinie de la résistance à une viscosité du vernis d'un type donné utilisé en sortie de buse en fonction de la composition du vernis à déposer.

Selon une autre variante de réalisation de l'invention, le dispositif d'impression à jet d'encre pour la pose d'un vernis est **caractérisé en ce que** la buse comprend une sonde de mesure de la viscosité du vernis en amont de l'actionneur piézo-électrique et/ou de la résistance chauffante.

Selon une autre variante de réalisation de l'invention, le dispositif d'impression à jet d'encre pour la pose d'un vernis est **caractérisé en ce que** le dispositif d'impression à jet d'encre est associé à un moyen de programmation du dispositif de commande et de régulation de la forme de l'onde voltaïque d'expulsion de la goutte et/ou du dispositif de contrôle de la viscosité de la goutte de vernis dans la buse.

Selon une autre variante de réalisation de l'invention, le dispositif d'impression à jet d'encre pour la pose d'un vernis est **caractérisé en ce que** le dispositif d'impression comprend au moins une lampe à U.V. en aval du poste de dépôt du vernis qui présente une émission dans une longueur d'onde adaptée à l'activation d'au moins un photo-initiateur de la composition du vernis spécifique du support du substrat imprimé.

Selon une autre variante de réalisation de l'invention, le dispositif d'impression à jet d'encre pour la pose d'un vernis est **caractérisé en ce que** le dispositif d'impression comprend au moins une lampe à Infrarouge positionnée en face du substrat et arrangée en amont de la lampe à U.V. pour pré-sécher et tendre le vernis déposé sur le substrat, le positionnement étant défini selon une distance optimale en fonction du substrat sur lequel le vernis est déposé et/ou de la composition du vernis déposé.

Selon une particularité de cette variante de réalisation, le dispositif d'impression à jet d'encre pour la pose d'un vernis est **caractérisé en ce qu**'au moins une longueur d'onde de la lampe à Infrarouge est adaptée pour fournir un pré-séchage et une tension de vernis optimale en fonction du substrat sur lequel le vernis est déposé et/ou de la composition du vernis déposé.

Selon une particularité de cette variante de réalisation, le dispositif d'impression à jet d'encre pour la pose d'un vernis est **caractérisé en ce que** le dispositif d'impression comprenant au moins deux lampes Infrarouge émettant dans des intervalles de longueurs d'onde différentes, la puissance respective de chacune des lampes est commandée et contrôlée par un dispositif gérant une combinaison des rayonnement des lampes Infrarouge adaptée à l'obtention d'un pré-séchage en fonction du substrat sur lequel le vernis est déposé et/ou de la composition du vernis déposé.

Selon une particularité de cette variante de réalisation, le dispositif d'impression à jet d'encre pour la pose d'un vernis est **caractérisé en ce que** le dispositif comprend un moyen de déplacement du substrat en face et à une distance déterminée d'au moins une lampe à Infrarouge selon une vitesse contrôlée et adaptée au type de substrat sur lequel le vernis est déposé et/ou de la composition du vernis déposé.

Selon une autre variante de réalisation de l'invention, le dispositif d'impression à jet d'encre pour la pose d'un vernis est **caractérisé en ce que** le dispositif comprend un système de correction d'au moins une déviation latérale de l'impression par le dispositif.

L'invention, avec ses caractéristiques et avantages, ressortira plus clairement à la lecture de la description faite en référence aux dessins annexés dans lesquels :
- la figure 1 représente un schéma général d'une onde voltaïque d'expulsion d'encre de recouvrement générée par l'actionneur piézo-électrique d'au moins une buse d'un dispositif d'impression de l'invention,
- la figure 2 représente un exemple de dispositif de projection intégrant les dispositifs de contrôle et de régulation de l'invention.

Il convient avant tout de considérer que dans le présent document, les termes « encre de recouvrement », « produit visqueux » et « vernis » doivent être compris comme des synonymes.

La présente invention porte sur un dispositif d'impression destiné notamment au dépôt de vernis sur la surface d'un substrat indépendamment de la viscosité de ce vernis.

Le dispositif d'impression est contrôlée par un ordinateur de contrôle qui commande les différents postes de travail et également qui collecte les informations de différents capteurs. Ces capteurs fournissent par exemple, des informations de position des substrats, des informations de configuration des substrats ou des informations de validation suite à une opération correctement effectuée ou non. Les substrats en attente d'impression sont placés dans un magasin d'entrée ayant une capacité définie en fonction de la nature du substrat et des besoins pour l'impression. Dans un exemple de réalisation, le magasin d'entrée est prévu pour accepter plusieurs milliers de substrats de nature, d'épaisseur jusqu'à 800µm et de dimensions variables, par exemple entre un format de type carte de crédit jusqu'à un format de type A0, et éventuellement dont au moins une face est en plastique. Une fois le processus de pose terminé, les substrats sont stockés dans un magasin de sortie ayant généralement la même capacité que le magasin d'entrée. Un dispositif de préhension des substrats permet de sortir les substrats du magasin d'entrée et de les disposer sur un convoyeur pour les déplacer le long d'une chaîne de travail comportant plusieurs postes de travail. Le premier poste de travail de la chaîne est un margeur avec indexage du substrat qui permet la mise en position par rapport à deux bords de référence ou la détection d'un repère imprimé sur le substrat. Un capteur va détecter les informations de positions et les transmettre à l'ordinateur par un réseau câblé ou sans fils. Ces informations stockées en mémoire dans l'ordinateur seront ensuite réutilisées à d'autres postes de travail, pilotés par l'ordinateur. Des contrôles sont également effectués afin de détecter la présence d'un substrat unique à chaque poste du convoyeur.

Le second poste de travail est le dispositif de projection du produit à appliquer sur le support ou substrat. Ce dispositif de projection comporte un réservoir (7) qui contient le produit visqueux à projeter. Des exemples non limitatifs de produits contenus dans le réservoir sont du vernis, de l'encre grattable, de l'encre conductrice, de l'encre d'impression ou de la colle avec des viscosités moyennes qui peuvent être de l'ordre de 100 voire 1000 centipoises, mais également des viscosités de l'ordre d'une dizaine de centipoises. L'alimentation du réservoir peut être effectuée, par exemple, manuellement ou automatiquement par un circuit d'alimentation ou encore de façon semi-automatique par un dispositif piloté par un opérateur. Le réservoir (7) est relié à un dispositif de mise en pression. Le système de projection nécessite en effet une pression déterminée pour avoir un bon fonctionnement. Le dispositif (8) de mise en pression comporte donc un moyen de contrôle et de régulation de la pression du produit envoyé vers les buses, de manière non limitative commandé par l'ordinateur. Les buses alimentées directement par le dispositif (8) de mise en pression, sont toutes pilotées, individuellement ou collectivement, par un dispositif (9) de pilotage des buses, de manière non limitative commandées par l'ordinateur. Les buses sont alignées et montées dans une rampe, formant ainsi une rampe de buses (12). Chaque buse est constituée par une structure creuse qui est mise en vibration par un actionneur piézo-électrique collé sur le résonateur formé par le montage de la buse en rampe. Le pilotage de chaque buse est un procédé piézo-électrique, c'est-à-dire que le produit est projeté par une vibration contrôlée par une excitation électrique. Les buses espacées de un dixième à plusieurs centièmes de millimètres, préférentiellement entre 0,01 mm et 0,1 mm, permettent ainsi de couvrir une surface précise.

La zone de pose est définie pour chaque substrat par un fichier de paramétrage contenu dans une zone mémoire de l'ordinateur, concernant la forme de la zone, sa position sur le substrat par rapport aux repères du substrat, la quantité de produit à projeter, un logiciel de commande de la machine exploitant ces informations pour les traduire en paramètres de déplacement relatif du substrat et des buses, de commande sélective des buses et de réitération de passage décalé du substrat devant les buses pour produire si nécessaire de lignes jointives.

Le poste qui succède à la machine de projection est le four de séchage. Ce four permet de sécher complètement ou partiellement le produit projeté. Le séchage, en fonction du produit appliqué, peut être réalisé par un rayonnement Infrarouge dans le cas d'un vernis aqueux ou par un courant d'air chauffé pour une colle ou une encre grattable ou par UV en fonction du produit projeté. Le séchage permet ensuite au substrat d'être stocké dans le magasin de sortie, sans que le produit projeté ne se transfère sur d'autres substrats ou sur le magasin avec lesquels le substrat est en contact.

La pose d'une couche de vernis est réalisée sur une face du substrat avant ou après une impression. Une couche de vernis occupe par exemple une zone sur le substrat quasiment rectangulaire, dont les coins sont arrondis. De manière non limitative, une marge non recouverte de produit projeté est laissée sur le pourtour de la face du substrat. Sur une zone d'un substrat une couche de colle ré-activable thermiquement est réalisée, selon un motif, par exemple de petit rectangle arrondi en ses coins. Des motifs différents d'encre grattable sont posés sur d'autres zones, comme par exemple une flèche, une étoile ou tout autre motif comportant, de manière non limitative, un contour formé d'angles et de lignes droites et/ou de courbes.

En disposant deux machines, l'une avant l'impression, l'autre après l'impression et en chargeant les réservoirs de ces machines avec les produits visqueux appropriés différentes impressions sont réalisées, de manière non limitative, sur deux faces d'un substrat. Ces impressions sont, par exemple, des zones imprimées et protégées par un vernis, des zones imprimées et recouvertes d'une encre grattable ou des zones encollées ou encore une combinaison de ces différentes possibilités sur n'importe quelle face. L'impression sur les différentes faces est réalisée par un mécanisme de retournement entre une machine et la machine suivante ou précédente.

La commande piézo-électrique permet de régler la projection de matière en durée et en puissance. Les zones de pose sont alors définies par ce procédé numérique avec une précision de l'ordre de 0,05 mm. La machine peut donc poser un point ou encore de recouvrir toute la surface d'un substrat. La zone de pose est définie pour chaque substrat par un fichier de paramétrage concernant la forme de la zone, sa position sur le substrat par rapport aux repères du substrat, la quantité de produit à projeter. Un logiciel de commande de la machine exploite ces informations pour les traduire en paramètres de déplacement relatif du substrat et des buses, en paramètres de commande sélective des buses et en paramètres de réitération de passage décalé du substrat devant les buses pour produire si nécessaire des lignes jointives.

Dans d'autres exemples de réalisation, la chaîne de travail peut comporter d'autres postes de travail additionnels qui permettent par exemple l'assemblage de différentes pièces entre elles, dans le cas d'une application de colle sur des zones de contact déterminées.

Le pilotage électro-acoustique de chacune des buses (12) fait intervenir un actionneur piézo-électrique activé par un voltage particulier. Ce pilotage est contrôlé par un dispositif de commande et de régulation de la forme de l'onde voltaïque de sorte que la forme de l'onde voltaïque qui assure l'expulsion du vernis et son dépôt sur le substrat présente un front montant (2) depuis une valeur de tension correspondant à l'état d'une buse de vernis au repos (1) jusqu'à une valeur qui forme un plateau de phase (3), ce plateau (3) définissant ainsi la phase d'éjection du vernis chargé dans la buse. L'intensité de l'actionneur évolue alors en proportion avec le voltage de l'onde. Le signal voltaïque présente ensuite une inversion de polarité (4) de la tension jusqu'à une valeur définissant un plateau (5) de durée qui, lui, correspond à la durée de rechargement de la buse en vernis. Selon un mode de réalisation préféré, la durée du plateau qui correspond au rechargement du vernis dans la buse est égale à celle du plateau correspondant à l'éjection du vernis de la buse. L'onde de ce signal se termine par un front descendant (6) au cours duquel le retour du signal voltaïque à la valeur du signal au repos (1). La durée du plateau de préparation de l'éjection est comprise entre 10 et 200 µs au cours du front montant du signal.

Selon un mode de réalisation particulier, la forme de l'onde voltaïque montre un front montant qui présente une valeur intermédiaire située entre la valeur du signal voltaïque au repos et la valeur du signal au niveau du plateau de phase de l'expulsion du vernis. Le plateau de cette valeur intermédiaire correspond à une étape de préparation de l'éjection du vernis avant l'expulsion proprement dite. Selon un mode de réalisation particulier, la valeur de la durée du plateau intermédiaire, au cours du front montant du signal, est environ égale à la moitié de la valeur de la durée du plateau de préparation. La valeur de ce plateau est notamment définit en fonction de la viscosité du vernis. Il permet ainsi une recharge du vernis dans la buse en effectuant des pauses lors de la charge pour éviter une montée d'air dans la buse depuis son orifice d'expulsion. Selon un mode de réalisation préférentiel, le front montant peut présenter plusieurs plateaux intermédiaires pour la charge de vernis. Le nombre et la valeur de chacun de ces plateaux est alors fonction de la viscosité du vernis. Selon un mode de réalisation particulier, cette succession de plateaux de durée respective réduite conduit à la formation d'un chargement croissant, continu et progressif du vernis dans la buse, qui peut avoir l'aspect d'une courbe ou d'une droite. Idéalement, le vernis utilisé présente une viscosité de 4 à 100 mPa.s. Selon une autre particularité, la hauteur du ou des plateaux est définie par le type de substrat détecté et utilisé lors de l'impression.

La figure 1 présente un exemple de forme d'onde d'un signal voltaïque dans ses aspects les plus généraux.

Le dispositif (10) de commande et de régulation permet un contrôle et un ajustement des valeurs et des durées des différents plateaux de l'onde voltaïque et donc de la forme de l'onde en fonction d'au moins un paramètre de l'impression, par exemple une caractéristique du substrat ou du vernis destiné à être déposé sur la surface substrat. Cette caractéristique peut être par exemple la viscosité du vernis, la température du vernis ou du substrat, le type de surface sur laquelle l'encre est projetée, la qualité finale recherchée ou encore la vitesse de passage du substrat sous la buse. Selon un mode de réalisation particulier, le dispositif (10) de commande et de régulation est en connexion avec un moyen de mémorisation qui intègre une ou plusieurs bases de données comprenant notamment des formes d'onde, mais également une ou plusieurs caractéristiques de l'onde voltaïque, telles que la hauteur du ou des plateaux, leurs durées, leurs nombres, voire les éventuels rapports des hauteurs de ces plateaux, dont les valeurs de ces caractéristiques sont corrélées à un ou plusieurs paramètre de l'impression. Selon un mode de réalisation préféré, les paramètres qui sont principalement pris en compte pour réguler certains paramètres de l'onde voltaïque sont la viscosité et/ou la composition, du vernis utilisé et/ou du substrat destiné à être recouvert.

Selon une variante de réalisation, chacune des buses du dispositif intègre une résistance (13) chauffante qui, connecté à un dispositif (10) de contrôle de la viscosité de la goutte du vernis dans la buse, permet de commander et de réguler la température du vernis et donc d'effectuer un contrôle avec précision de sa viscosité. La résistance (13) chauffante est logée dans la buse (12) en amont de l'orifice d'éjection de la buse. Selon un mode de réalisation particulier, ce dispositif (10) de contrôle est également connecté avec un moyen de mémorisation qui intègre une ou plusieurs bases de données comprenant notamment au moins une valeur de température prédéfinie de la résistance (13) pour l'obtention d'une valeur de viscosité particulière du vernis en sortie de buse. Cette valeur de température est établie en fonction de la composition du vernis à déposer qui est préenregistrée dans le moyen de mémorisation. Cette corrélation entre une valeur de température nécessaire à la résistance et la composition d'un vernis peut être obtenue, par exemple, par l'intermédiaire d'un calculateur intégrant une fonction mathématique reliant la viscosité du vernis de composition déterminée à une valeur de température. Cette température dans les buses est comprise entre 10 et 50°Celsius.

Le ou les dispositifs (10) de commande et de régulation peuvent être préprogrammé par un utilisateur au niveau d'une interface adaptée par laquelle l'utilisateur définit le vernis et/ou le substrat utilisé, ou bien par une sonde (11) ou des capteurs qui effectuent des mesures permettant une détection d'un ou de plusieurs paramètres nécessaires à la sélection de la forme ou d'une caractéristique du signal de l'onde voltaïque, ou bien encore de la détermination de la température nécessaire à la résistance pour que le vernis présente une viscosité située dans un intervalle défini, voire atteigne une valeur particulière. La sonde (11) et/ou les capteurs se trouvent ainsi préférentiellement positionnés en amont de la résistance chauffante et de l'actionneur piézo-électrique par rapport au sens de déplacement du vernis dans les buses d'impression. Un positionnement en aval ne permettrait une correction de l'onde voltaïque qu'une fois un premier dépôt de vernis déjà effectué. Ce positionnement en amont de la résistance chauffante permet donc un réglage de l'onde voltaïque sans qu'un premier dépôt « test » de vernis n'ait besoin d'être effectué.

Selon un mode de réalisation particulier, le dispositif d'impression de l'invention est adapté aux vernis qui intègrent dans leur composition au moins un photo-initiateur pour l'activation de la polymérisation du vernis. Ce photo-initiateur est généralement activé grâce à un rayonnement selon une ou plusieurs longueurs d'onde particulières qui forment un ou plusieurs radicaux libres. Selon un mode de réalisation général, les longueurs d'onde utilisée correspondent à celles d'un rayonnement à ultra-violet (U.V.). L'adaptation du dispositif fait donc intervenir le positionnement d'une ou de plusieurs lampes à U.V. en aval des buses d'impression par rapport au sens de déplacement du substrat dans le dispositif.

Préférentiellement, les longueurs d'onde utilisées sont de l'ordre de 200 à 400 nm. Cette sélection de la longueur d'onde est fonction du type de photo-initiateurs intégrés dans la composition du vernis déposé sur le substrat.

Selon un mode de réalisation particulier, le dispositif d'impression de l'invention comprend un poste de séchage avec une ou plusieurs lampes à rayonnement Infrarouge (I.R.) qui effectuent un pré-séchage du vernis déposé. Le positionnement de ces lampes à I.R. par rapport au substrat et la vitesse de déplacement du substrat en face de ces lampes sont déterminés selon une distance optimale prédéfinie en fonction d'au moins une caractéristique du vernis déposée et du type de substrat recouvert. Ces paramètres de pré-séchage sont prédéfinis dans un moyen de mémorisation en relation avec un dispositif de contrôle et de régulation selon un mode de réalisation similaire à celui mentionné précédemment.

Selon un mode de réalisation particulier, les lampes à I.R. utilisées présentent des émissions dans des intervalles de longueurs d'onde différentes. La puissance de chacune des lampes est ainsi commandée et régulée par un dispositif adaptée pour la gestion de la combinaison des rayonnements des lampes. Le dispositif de gestion est, là également, associé à un moyen de mémorisation intégrant une programmation du rayonnement propre à chaque lampe en fonction du type de substrat recouvert et/ou d'au moins une caractéristique du vernis déposée. Selon un mode de réalisation particulier, les lampes du poste de séchage rayonnent avec des longueurs d'onde comprises entre 0,5 et 8 µm.

Dans le cas d'une utilisation d'une paire de longueurs d'onde, longueurs d'onde courtes comprises entre 0,5 et 3,2 µm et longueurs d'onde moyennes comprises entre 1,6 et 8 µm, la combinaison des longueurs d'onde pour un substrat de type papier imprimé s'appuie sur une puissance de l'ordre de 100% pour les longueurs d'onde moyennes et une puissance de l'ordre de 50% pour les longueurs d'onde courtes. De même, la combinaison des longueurs d'onde pour un substrat de type plastique s'appuie sur une puissance de l'ordre de 80% pour les longueurs d'onde moyennes et une puissance très faible, voire nulle pour les longueurs d'onde courtes.

Selon un mode de réalisation particulier, le dispositif intègre un système de vérification de traçage des zones destinée à être imprimées. Ce système s'appuie sur un poste de lecture qui lit et détermine la position des zones à recouvrir, est mû par des procédés électromécaniques afin que un guide de rectification puisse suivre une ligne de rectification et assurer un parfait repérage entre le support imprimé et la nouvelle zone imprimée. Cette ligne de rectification est une ligne à fort contraste, idéalement noire, imprimée avec le motif d'impression du substrat, dit impression de fond. Le poste de lecture prend alors cette ligne de rectification comme référence pour permettre un calcul d'une déviation latérale par rapport au sens de déplacement du substrat par rapport aux buses qui déposent le vernis. A partir de la déviation mesurée, le guide de rectification opère une correction de la trajectoire en la modifiant en conséquence de sorte que la ligne de rectification demeure rigoureusement centrée avec le système de lecture.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Dispositif d'impression à jet pour la pose d'un vernis formant un revêtement sur une surface d'un substrat, le dispositif comportant plusieurs postes de travail et comprenant au moins :
- un magasin d'entrée,
- un magasin de sortie,
- un moyen informatique de gestion des opérations sur chacun des postes de travail,
- un moyen de déplacement du substrat entre les différents postes de travail,
- un moyen de préhension et de transfert du substrat depuis le magasin d'entrée vers le moyen de déplacement et depuis le moyen de déplacement vers le magasin de sortie,
- une pluralité de buses (12) logées dans un module formant une tête d'impression, au moins une des buses étant alimentée par un réservoir (7) contenant du vernis à projeter sur le substrat, chacune des buses étant mise en vibration par un actionneur piézo-électrique contrôlé par un dispositif (10) de commande et de régulation de la forme de l'onde voltaïque d'expulsion de la goutte de vernis de la buse en fonction de la viscosité et/ou de la composition du vernis à déposer, de sorte que l'excitation de l'actionneur en durée et en puissance détermine la dimension et la forme de la goutte de vernis,
- un poste de pose pour effectuer la pose du produit dans une zone déterminé du substrat,
**caractérisé en ce que** :
- le réservoir contient du vernis à projeter sur le substrat,
- au moins une buse du dispositif intègre une résistance chauffante connectée à un dispositif de contrôle de la viscosité de la goutte de vernis dans la buse, le dispositif de contrôle intégrant un moyen de commande et de régulation de la température de la goutte de vernis dans la buse,
- le dispositif comporte une sonde (11) mesurant la viscosité et/ou au moins un capteur mesurant la température du vernis en aval du réservoir (7) et en amont de ladite résistance chauffante.

2. Dispositif d'impression à jet pour la pose d'un vernis selon la revendication 1, **caractérisé en ce que** la forme de l'onde voltaïque d'expulsion comprend :
- un signal (1) de tension correspondant à l'état d'une buse de vernis au repos,
- un front montant (2) du voltage jusqu'à un plateau (3) formant la phase d'éjection,
- une inversion de polarité (4) de la tension jusqu'à un plateau (5) de durée correspondant à la durée d'un rechargement de la buse en vernis,
- un front descendant (6) qui assure le retour du signal voltaïque à son niveau de repos.

3. Dispositif d'impression à jet pour la pose d'un vernis selon la revendication 2, **caractérisé en ce que** la durée du plateau du rechargement de la buse en vernis est égale à celle du plateau correspondant à la phase d'éjection du vernis.

4. Dispositif d'impression à jet pour la pose d'un vernis selon au moins une des revendications 2 ou 3, **caractérisé en ce que** le front montant comprend au moins un plateau positionné à une valeur intermédiaire entre la valeur du signal voltaïque de repos et la valeur du signal au niveau du plateau d'éjection, ce plateau avec une valeur intermédiaire correspondant à la préparation de l'éjection.

5. Dispositif d'impression à jet pour la pose d'un vernis selon au moins une des revendications 2 ou 3, **caractérisé en ce que** le front montant présente une progression croissante et continue.

6. Dispositif d'impression à jet pour la pose d'un vernis selon au moins une des revendications 2 à 5, **caractérisé en ce que** la valeur et/ou la durée d'au moins un plateau et/ou la forme de l'onde voltaïque est prédéfinie et mise en corrélation avec au moins un type de vernis identifié dans au moins un moyen de mémorisation connecté au dispositif de contrôle et de régulation de la forme de l'onde voltaïque d'expulsion de la goutte de vernis de la buse, permettant la sélection des informations correspondant au type de vernis.

7. Dispositif d'impression à jet pour la pose d'un vernis selon au moins une des revendications 1 à 6, **caractérisé en ce que** le dispositif d'impression à jet est associé à un moyen de programmation du dispositif de commande et de régulation de la forme de l'onde voltaïque d'expulsion de la goutte et/ou du dispositif de contrôle de la viscosité de la goutte de vernis dans la buse.

8. Dispositif d'impression à jet pour la pose d'un vernis selon au moins une des revendications précédentes, **caractérisé en ce que** le dispositif d'impression comprend au moins une lampe à U.V. en aval du poste de dépôt du vernis qui présente une émission dans une longueur d'onde adaptée à l'activation d'au moins un photo-initiateur de la composition du vernis spécifique du support du substrat imprimé.

9. Dispositif d'impression à jet pour la pose d'un vernis selon au moins une des revendications précédentes, **caractérisé en ce que** le dispositif d'impression comprend au moins une lampe à Infrarouge positionnée en face du substrat et arrangée en amont de la lampe U.V. pour pré-sécher le substrat, le positionnement étant défini selon une distance optimale en fonction du substrat sur lequel le vernis est déposé et/ou de la composition du vernis déposé.

10. Dispositif d'impression à jet pour la pose d'un vernis selon la revendication 9, **caractérisé en ce qu'**au moins une longueur d'onde de la lampe à Infrarouge est adaptée pour fournir un pré-séchage optimal en fonction du substrat sur lequel le vernis est déposé et/ou de la composition du vernis déposé.

11. Dispositif d'impression à jet pour la pose d'un vernis selon une des revendications 9 ou 10, **caractérisé en ce que** le dispositif d'impression comprenant au moins deux lampes Infrarouge émettant dans des intervalles de longueurs d'onde différentes, la puissance respective de chacune des lampes est commandée et contrôlée par un dispositif gérant une combinaison des rayonnement des lampes Infrarouge adaptée à l'obtention d'un pré-séchage du vernis optimisé en fonction du substrat sur lequel le vernis est déposé et/ou de la composition du vernis déposé.

12. Dispositif d'impression à jet pour la pose d'un vernis selon une des revendications 8, 9 ou 10, **caractérisé en ce que** le dispositif comprend un moyen de déplacement du substrat en face et à une distance déterminée d'au moins une lampe à Infrarouge selon une vitesse contrôlée et adaptée au type de substrat sur lequel le vernis est déposé et/ou à la composition du vernis déposé

13. Dispositif d'impression à jet pour la pose d'un vernis selon une des revendications précédentes, **caractérisé en ce que** le dispositif comprend un système de correction d'au moins une déviation latérale de l'impression par le dispositif.

## Patentansprüche

1. Tintenstrahldruckvorrichtung zum Aufbringen eines Lacks, der einen Überzug auf einer Oberfläche eines Substrats bildet, wobei die Vorrichtung mehrere Arbeitsstationen und wenigstens Folgendes umfasst:
- ein Eingangsmagazin,
- ein Ausgangsmagazin,
- ein Informatikmittel zum Steuern von Operationen an jeder der Arbeitsstationen,
- ein Mittel zum Bewegen des Substrats zwischen den verschiedenen Arbeitsstationen,
- ein Mittel zum Ergreifen und Übertragen des Substrats von dem Eingangsmagazin zu dem Bewegungsmittel und von dem Bewegungsmittel zu dem Ausgangsmagazin,
- mehrere Düsen (12), die in einem Modul untergebracht sind, das einen Druckkopf bildet, wobei wenigstens eine der Düsen von einem Reservoir (7) gespeist wird, das auf das Substrat zu spritzenden Lack enthält, wobei jede der Düsen von einem piezoelektrischen Aktuator in Schwingung versetzt wird, der von einer Vorrichtung (10) zum Steuern und Regeln in der Form einer voltaischen Welle zum Ausstoßen des Lacktropfens aus der Düse in Abhängigkeit von Viskosität und/oder Zusammensetzung des aufzubringenden Lacks gesteuert wird, so dass die Anregung des Aktuators im Hinblick auf Dauer und Leistung die Größe und die Form des Lacktropfens bestimmt,
- eine Aufbringstation zum Bewirken des Aufbringens des Produkts in einer bestimmten Zone des Substrats,
**dadurch gekennzeichnet, dass**
- das Reservoir auf das Substrat zu spritzenden Lack enthält,
- zumindest eine Düse der Vorrichtung einen mit einem Steuereinrichtung der Viskosität des Lacktropfens in des Düse verbindenden Heizwiderstand umfasst, wobei der Steuereinrichtung ein Steuer- und RegelMittel der Temperatur des Lacktropfens in der Düse integriert,
- die Vorrichtung eine die Viskosität messende Sonde (11) und/oder wenigstens einen Sensor umfasst, der die Temperatur des Lacks unterhalb des Reservoirs (7) und oberhalb eines Heizwiderstands misst.

2. Tintenstrahldruckvorrichtung zum Aufbringen eines Lacks nach Anspruch 1, **dadurch gekennzeichnet, dass** die Form der voltaischen Welle zum Ausstoßen des Lacktropfens Folgendes umfasst:
- ein Spannungssignal (1), das dem Zustand einer Lackdüse im Ruhezustand entspricht,
- eine ansteigende Spannungsflanke (2) bis zu einem Plateau (3), das die Ausstoßphase bildet,
- eine Polaritätsumkehr (4) der Spannung bis zu einem Plateau (5) einer Dauer, die der Dauer eines Aufladens der Lackdüse entspricht,
- eine absteigende Flanke (6), die die Rückkehr des voltaischen Signals auf seinen Ruhepegel gewährleistet.

3. Tintenstrahldruckvorrichtung zum Aufbringen eines Lacks nach Anspruch 2, **dadurch gekennzeichnet, dass** die Dauer des Plateaus des Aufladens der Lackdüse gleich der des Plateaus ist, das der Lackausstoßphase entspricht.

4. Tintenstrahldruckvorrichtung zum Aufbringen eines Lacks nach Anspruch 2 und/oder 3, **dadurch gekennzeichnet, dass** die ansteigende Flanke wenigstens ein Plateau umfasst, das auf einem Zwischenwert zwischen dem Wert des Ruhespannungssignals und dem Wert des Signals auf dem Pegel des Ausstoßplateaus liegt, wobei dieses Plateau auf einem Zwischenwert entsprechend der Ausstoßvorbereitung liegt.

5. Tintenstrahldruckvorrichtung zum Aufbringen eines Lacks nach Anspruch 2 und/oder 3, **dadurch gekennzeichnet, dass** die ansteigende Flanke einen ansteigenden und kontinuierlichen Verlauf hat.

6. Tintenstrahldruckvorrichtung zum Aufbringen eines Lacks nach wenigstens einem der Ansprüche 2 bis 5, **dadurch gekennzeichnet, dass** der Wert und/oder die Dauer von wenigstens einem Plateau und/oder die Form der voltaischen Welle zum Ausstoßen des Lacktropfens vordefiniert sind/ist und mit wenigstens einem Lacktyp in Korrelation gesetzt wird, der in wenigstens einem Speichermittel identifiziert ist, das mit der Vorrichtung zum Steuern und Regeln der voltaischen Welle zum Ausstoßen des Lacktropfens aus der Düse verbunden ist, so dass Informationen entsprechend dem Lacktyp ausgewählt werden können.

7. Tintenstrahldruckvorrichtung zum Aufbringen eines Lacks nach einem der Ansprüche 1 bis 6, **dadurch gekennzeichnet, dass** die Tintenstrahldruckvorrichtung mit einem Mittel zum Programmieren der Vorrichtung zum Steuern und Regeln der Form der voltaischen Welle zum Ausstoßen des Lacktropfens und/oder der Vorrichtung zum Regeln der Viskosität des Lacktropfens in der Düse assoziiert ist.

8. Tintenstrahldruckvorrichtung zum Aufbringen eines Lacks nach wenigstens einem der vorherigen Ansprüche, **dadurch gekennzeichnet, dass** die Druckvorrichtung wenigstens eine UV-Lampe unterhalb der Lackabsetzstation umfasst, die mit einer Wellenlänge emittiert, die an die Aktivierung von wenigstens einem Fotoinitiator der Zusammensetzung des spezifischen Lacks der Auflage des gedruckten Substrats angepasst ist.

9. Tintenstrahldruckvorrichtung zum Aufbringen eines Lacks nach einem der vorherigen Ansprüche, **dadurch gekennzeichnet, dass** die Druckvorrichtung wenigstens eine Infrarotlampe umfasst, die gegenüber dem Substrat positioniert und oberhalb der UV-Lampe angeordnet ist, um das Substrat vorzutrocknen, wobei die Positionierung gemäß einer optimalen Entfernung in Abhängigkeit von dem Substrat, auf das der Lack aufgebracht wird, und/oder der Zusammensetzung des aufgebrachten Lacks definiert wird.

10. Tintenstrahldruckvorrichtung zum Aufbringen eines Lacks nach Anspruch 9, **dadurch gekennzeichnet, dass** wenigstens eine Wellenlänge der Infrarotlampe so gewählt wird, dass eine optimale Vortrocknung in Abhängigkeit von dem Substrat, auf das der Lack aufgebracht wird, und/oder der Zusammensetzung des aufgebrachten Lacks erzielt wird.

11. Tintenstrahldruckvorrichtung zum Aufbringen eines Lacks nach einem der Ansprüch 9 und 10, **dadurch gekennzeichnet, dass** die Druckvorrichtung wenigstens zwei Infrarotlampen umfasst, die in unterschiedlichen Wellenlängenintervallen emittieren, wobei die jeweilige Leistung jeder der Lampen durch eine Vorrichtung gesteuert und geregelt wird, die eine Kombination von Strahlen von Infrarotlampen verwaltet, die so ausgelegt ist, dass ein Vortrocknen des optimierten Lacks in Abhängigkeit von dem Substrat, auf das der Lack aufgebracht wird, und/oder der Zusammensetzung des aufgebrachten Lacks erzielt wird.

12. Tintenstrahldruckvorrichtung zum Aufbringen eines Lacks nach einem der Ansprüche 8, 9 und 10, **dadurch gekennzeichnet, dass** die Vorrichtung ein Mittel zum Bewegen des Substrats gegenüber und in einer bestimmten Entfernung von wenigstens einer Infrarotlampe mit einer geregelten Geschwindigkeit umfasst, die an den Typ des Substrats, auf das der Lack aufgebracht wird, und/oder die Zusammensetzung des aufgebrachten Lacks angepasst ist.

13. Tintenstrahldruckvorrichtung zum Aufbringen eines Lacks nach einem der vorherigen Ansprüche, **dadurch gekennzeichnet, dass** die Vorrichtung ein System zum Korrigieren von wenigstens einer seitlichen Abweichung des Drucks durch die Vorrichtung umfasst.

## Claims

1. Ink jet printing device for applying a varnish forming a coating on a surface of a substrate, the device having a plurality of work stations and comprising at least:
- an infeed magazine,
- a discharge magazine,
- a data-processing means for managing the operations on each of the work stations,
- a means for moving the substrate between the different work stations,
- a means for gripping and transferring the substrate from the infeed magazine to the means for moving and from the means for moving to the discharge magazine,
- a plurality of nozzles (12) housed in a module forming a printing head, at least one of the nozzles being supplied by a reservoir (7) containing varnish to be ejected onto the substrate, each of the nozzles being made to vibrate by a piezo-electric actuator controlled by a device (10) for controlling and regulating the form of the voltaic wave expelling the drop of varnish from the nozzle as a function of the viscosity and/or the composition of the varnish to be applied, such that the duration and power of excitation of the actuator determines the size and the shape of the drop of varnish,
- an applying station for applying the product in a predetermined zone of the substrate,
**characterised in that**
- the reservoir contains varnish to be sprayed onto the substrate,
- in at least one nozzle of the device incorporates a resistance heater connected to a control device for controlling the viscosity of the drop of varnish within the nozzle, said control device incorporating command and regulation means for the temperature of the drop of varnish within the nozzle, and
- the device comprises a probe (11) measuring the viscosity and/or at least one sensor measuring the temperature of the varnish downstream of the reservoir (7) and upstream of said resistance heater.

2. Inkjet printing device for applying a varnish according to claim 1, **characterised in that** the form of the expelling voltaic wave comprises:
- a voltage signal (1) corresponding to the state of a nozzle for varnish when at rest,
- a rising edge (2) of the voltage up to a plateau (3) forming the phase of ejection,
- a reversal of the polarity (4) of the voltage down to a plateau (5) of duration corresponding to the time for recharging the nozzle with varnish,
- a falling edge (6) which ensures the voltaic signal returns to its resting level.

3. Ink jet printing device for applying a varnish according to claim 2, **characterised in that** the duration of the plateau for recharging the nozzle with varnish is equal to that of the plateau corresponding to the phase of ejection of the varnish.

4. Ink jet printing device for applying a varnish according to at least one of claims 2 or 3, **characterised in that** the rising edge comprises at least one plateau positioned at an intermediate value between the value of the voltaic signal when at rest and the value of the signal at the level of the plateau of the phase of ejection, this plateau with an intermediate value corresponding to the preparation for the ejection.

5. Ink jet printing device for applying a varnish according to at least one of claims 2 or 3, **characterised in that** the rising edge exhibits a growing and continuous progression.

6. Ink jet printing device for applying a varnish according to at least one of claims 2 to 5, **characterised in that** the value and/or the duration of at least one plateau and/or the form of the voltaic wave is predefined and correlated with at least one type of varnish identified in at least one storage means connected to the device for controlling and regulating the form of the voltaic wave expelling the drop of varnish from the nozzle, allowing the selection of the information corresponding to the type of varnish.

7. Ink jet printing device for applying a varnish according to at least one of claims 1 to 6, **characterised in that** the ink jet printing device is associated with a means for programming the device for controlling and regulating the form of the voltaic wave expelling the drop and/or of the device for controlling the viscosity of the drop of varnish in the nozzle.

8. Ink jet printing device for applying a varnish according to at least one of the preceding claims, **characterised in that** the printing device comprises at least one U.V. lamp downstream of the station for applying the varnish which exhibits an emission in a wavelength adapted to the activation of at least one photo-initiator of the composition of the specific varnish for the medium of the printed substrate.

9. Ink jet printing device for applying a varnish according to at least one of the preceding claims, **characterised in that** the printing device comprises at least one infrared lamp positioned facing the substrate and arranged upstream of the U.V. lamp to pre-dry the substrate, the positioning being defined according to an optimum distance as a function of the substrate on which the varnish is applied and/or of the composition of the varnish which is applied.

10. Ink jet printing device for applying a varnish according to claim 9, **characterised in that** at least one wavelength of the infrared lamp is adapted to provide optimum pre-drying as a function of the substrate on which the varnish is applied and/or of the composition of the varnish which is applied.

11. Ink jet printing device for applying a varnish according to one of claims 9 or 10, **characterised in that** with the printing device comprising at least two infrared lamps emitting in different wavelength ranges, the respective power of each of the lamps is controlled and regulated by a device managing a combination of the radiation output of the infrared lamps adapted to obtain optimised pre-drying of the varnish as a function of the substrate on which the varnish is applied and/or of the composition of the varnish which is applied.

12. Ink jet printing device for applying a varnish according to one of claims 8, 9 or 10, **characterised in that** the device comprises a means for moving the substrate facing and at a predetermined distance from at least one infrared lamp at a speed which is controlled and adapted to the type of substrate on which the varnish is applied and/or to the composition of the varnish which is applied.

13. Ink jet printing device for applying a varnish according to one of the preceding claims, **characterised in that** the device comprises a system for correction of at least a lateral deviation of the printing by the device.
